# EUROPÄISCHE PATENTSCHRIFT

(11) **EP 0 656 521 B1**
(45) Veröffentlichungstag und Bekanntmachung des Hinweises auf die Patenterteilung: **16.04.1997**
(21) Anmeldenummer: 94115843.8
(22) Anmeldetag: 07.10.1994
(51) Int. Cl.: F42B 5/155, F42B 12/48

(54) **Zweikomponenten-Nebelwurfkörper**
Smoke charge having two components
Charge fumigène à deux composantes

(30) Priorität: 04.11.1993 DE 4337680
(43) Veröffentlichungstag der Anmeldung: 07.06.1995
(73) Patentinhaber: Buck Werke GmbH & Co, 73337 Bad Überkingen (DE); SM Schweizerische Munitionsunternehmung, 3602 Thun (CH)
(72) Erfinder: Wardecki, Norbert, Dr.-Ing., D-79194 Heuweiler (DE); Feldmeier, Herwig, Dipl.-Ing. (FH), D-79232 March (DE); Wenger, Anton, Allmendstrasse 74, CH-3602,Thun (CH); Hug, Carl,Dr.-Ing, Allmendstrasse 74, CH-3602,Thun (CH)
(74) Vertreter: Goddar, Heinz J., Dr.

(56) Entgegenhaltungen:
- WO-A-86/06468
- DE-A- 3 035 799
- DE-A- 4 125 355
- FR-A- 2 612 287

## Beschreibung

Die Erfindung betrifft einen Nebelwurfkörper mit einer rasch brennenden, einen Spontannebel erzeugenden Täuschkomponente und einer langsam brennenden, einen Dauernebel erzeugenden Tarnkomponente, die aus dem Nebelwurfkörper abgeschlossen werden können, mit einer Ausstoßladung und mit einem Zündsystem zum Anzünden der Ausstoßladung, der Tarnkomponente und der Täuschkomponente nach dem Oberbegriff des Patentanspruches 1.

Vernebelung ist eine häufig angewendete, taktische und operative Maßnahme, wobei zum Schutz eines Fahrzeuges der Bedarf nach einem infrarotdeckenden Nebel besteht, was mit Hilfe zweier pyrotechnischer Komponenten realisierbar ist. Dabei wird eine Täuschkomponente schlagartig umgesetzt und dadurch eine unmittelbare Deckung des zu schützenden Fahrzeuges durch einen Spontannebel erzielt, während das Umsetzen einer Tarnkomponente eine länger anhaltende Wirkung durch Nachnähern eines Dauernebels ermöglicht. Somit muß die Täuschkomponente möglichst kurzfristig und die Tarnkomponente zeitlich verzögert sowie in räumlicher Nähe zur Täuschkomponente zur Wirkung kommen, was nur bei zeitlich und räumlich exakt abgestimmtem Funktionsablauf des Nebelwurfkörpers verwirklichbar ist.

Beispielsweise aus der DE 41 25 355 C1 (siehe den Oberbegriff des Anspruchs 1) ist ein Nebelwurfkörper der eingangs genannten Art bekannt, bei welchem ein Fangleinensystem ermöglicht, daß die Tarnkomponente unterhalb des Zerlegungspunktes der Täuschkomponente zu Liegen kommt und von dort ihre Wirkung entfaltet. Dabei bleiben Täusch- und Tarnkomponente nach Abschuß aus einem Wurfkörper über eine Fangleine, deren Länge der gewünschten Schußweite entspricht, mit dem Abschußort in Verbindung. Sobald die gewünschte Schußweite erreicht und die Fangleine gespannt ist, wird mechanisch eine Treibladung initiiert, so daß zuerst die Täuschkomponente und nach einer wohl definierten Verzögerungszeit die Tarnkomponente umgesetzt wird. Nachteilig ist jedoch, daß das Fangleinensystem insbesondere bei kleinkalibrigen Munitionen, wie 76 oder 66 mm, aus Platzmangel nicht verwendbar ist.

Auch aus der DE 28 30 119 A1 ist ein Nebelwurfkörper der eingangs genannten Art bekannt, wobei auch hier lediglich ein Subkörper ausgestoßen wird.

Sowohl die DE 30 35 799 C2 als auch die norwegische Patentschrift R 8000 offenbaren Zweikomponenten-Nebelwurfkörper, bei denen die Täuschkomponente zeitlich gesehen vor der Tarnkomponente aus einem Abschußrohr abgeschossen und räumlich gesehen näher als die Tarnkomponente am Abschußort umgesetzt wird, so daß keine Kollokation des Spontannebels und Dauernebels stattfindet. Beide Druckschriften lösen vielmehr die Aufgabe der Erhöhung der Funktionssicherheit eines Nebelwurfkörpers, selbst beim Einsatz in feuchten Gebieten.

Ferner ist aus der DE 38 44 300 A1 ein einkomponentiger Nebelwurfkörper bekannt, der ein verlängertes Rohr aufweist, das einerseits in einen Wurfbecher einfügbar ist und aus dem andererseits Wirkmasse abschießbar ist. Somit bildet das verlängerte Rohr einen Sekundär-Wurfbecher, durch dessen Verwendung eine Verschmutzung sowie eine Beschädigung des eigentlichen Wurfbechers vermieden wird. Außerdem ermöglicht das verlängerte Rohr, daß bei gleicher Reichweite größere Mengen der Wirkmassen verschossen werden können, während die Rückstoßkraft aufgrund der innenballistischen Eigenschaften des verlängerten Rohrs reduziert ist.

Der Erfindung liegt die Aufgabe zugrunde, einen gattungsgemäßen Nebelwurfkörper zu liefern, der obige Nachteile überwindet und dessen Funktionsablauf zeitlich und räumlich genau abstimmbar ist, so daß eine Kollokation von Spontannebel und Dauernebel stattfindet. Ferner soll eine Verschmutzung sowie eine Beschädigung eines Wurfkörpers, in welchen der Nebelwurfkörper einsetzbar ist, im wesentlichen vermieden werden.

Erfindungsgemäß wird diese Aufgabe beim erfindungsgemäßen Wurfkörper durch die im Kennzeichen des Patentanspruches 1 genannten Merkmale gelöst.

Besondere Ausführungsformen der Erfindung sind Gegenstand der Patentansprüche 2 bis 14.

Der Erfindung liegt die überraschende Erkenntnis zugrunde, daß ein infrarotdeckender Nebel dadurch mittels eines Zweitkomponenten-Nebelwurkörpers herstellbar ist, daß sich eine Täuschkomponente beim Abschuß von einer Tarnkomponente trennt und relativ zu derselben beschleunigt sowie zeitlich gesehen vor derselben zur Wirkung kommt, so daß sich die im wesentlichen vom Abschußort aus getrennt voneinander verlaufenden, ballistischen Bahnen der beiden Komponenten am Ziel wieder soweit genähert haben, daß eine Kollokation eines Spontannebels und eines sich demselben zeitlich verzögert nähernden Dauernebels auftritt. Zu diesem Zweck wird der bei Umsetzung einer Ausstoßladung freigesetzte Druck zwischen die Tarnkomponente und die Täuschkomponente geführt, um eine Verzögerung der Tarnkomponente und gleichzeitig eine Beschleunigung der Täuschkomponente hervorzurufen, was durch eine zusätzliche Trennladung zwischen der Tarnkomponente und der Täuschkomponente und/oder Beigebung von Widerstandsbeiwerten der Tarnkomponente und/oder der Täuschkomponente verstärkt werden kann. Eine zusammen mit einem Kontaktkopf einen Sekundär-Wurfbecher bildende verlängerte Hülse ermöglicht dabei ferner eine genaue Einstellung der Flugbahnen der Tarnkomponente und der Täuschkomponente und dient gleichzeitig dem Schutz des eigentlichen Wurfbechers.

Weitere Merkmale und Vorteile der Erfindung ergeben sich aus der nachstehenden Beschreibung, in der ein Ausführungsbeispiel der Erfindung anhand der schematischen Zeichnung im einzelnen erläutert wird. Dabei zeigt:
- Fig. 1: einen Längsschnitt durch einen erfindungsgemäßen Nebelwurfkörper; und
- Fig. 2: eine Skizze zur Erläuterung der Funktionsweise des verschossenen Nebelwurfkörpers von Fig. 1.

Fig. 1 veranschaulicht beispielhaft das Munitionsprinzip eines Nebelwurfkörpers 2 gemäß der Erfindung, der eine Tarnkomponente 4 und eine Täuschkomponente 6 umfaßt.

Das Gehäuse des Nebelwurfkörpers 2 ist im wesentlichen becherförmig, setzt sich aus einem Kontaktkopf 10 und einer damit verbundenen Hülse 20 zusammen und bildet einen Sekundär-Wurfbecher, der in einen herkömmlichen, nicht gezeigten Wurfbecher, wie z. B. ein "Wegmannbecher", einfügbar ist. Die Hülse 20 ist jedoch länger als herkömmliche Wurfbecher ausgebildet, wodurch der Sekundär-Wurfbecher, wenn er in einen Primär-Wurfbecher geladen ist, denselben überragt.

Das Zündsystem des Nebelwurfkörpers 2 umfaßt eine Ausstoßladung 30 in einem Zündraum 40, der über einen den Tarnkörper 4 axial durchquerenden Kanal 50 mit einem Entlastungsraum 60 zwischen der Tarnkomponente 4 und der Täuschkomponente 6 verbunden ist. Ebenfalls zwischen der Tarnkomponente 4 und der Täuschkomponente 6 ist eine Trennladung 70 in einem Zündraum 80 vorhanden, wobei die Trennladung 70 einerseits mit dem Entlastungsraum 60 und andererseits mit einem sich axial über zumindest einen Teil der Länge der Täuschkomponente 6 erstreckenden Kanal 90 verbunden ist.

Außerdem ist die Täuschkomponente 6 innerhalb einer Dose 100 angeordnet, die im wesentlichen bündig mit der Hülse 10 abschließt, so daß zur Dichtung des Nebelwurfkörpers 2 nur im Bereich dessen Mündung zwischen der Dose 100 und der Hülse 20, beispielsweise, ein nicht gezeigter Dichtring angeordnet oder die Täuschkomponente 6, beispielsweise, mit einem Hülsenüberstand gegen die Dichtung eingebördelt ist.

Die Tarnkomponente 4 ist vorzugsweise in Form von Preßlingen ausgebildet, die nacheinander als ein Punktnebler agieren können oder gleichzeitig über dem Boden verteilt abnebeln.

Das Funktionsprinzip des soeben beschriebenen Nebelwurfkörpers 2 wird im Anschluß mit Bezug auf Fig. 2, die einen Abschußort 200, eine ballistische Bahn 206 der Täuschkomponente 6 sowie den Ort 216 des nach der Zündung der Täuschkomponente 6 entstehenden Spontannebels und eine ballistische Bahn 204 der Tarnkomponente 4 sowie den Ort 214 des nach der Zündung der Tarnkomponente 4 entstehenden Dauernebels darstellt, beschrieben:

Der Nebelwurfkörper 2 wird im ersten Schritt in einen nicht gezeigten Wurfbecher, z. B. "Wegmannbecher", eingefügt, wobei zwei nicht gezeigte, längs des Kontaktkopfes 10 verlaufende, Kontaktringe bildende Metallbänder in Kontakt mit dem nicht gezeigten Zündsystem des Wurfbechers kommen und an dem dem Kontaktkopf 10 gegenüberliegenden Ende die Hülse 20 aus dem Wurfbecher herausragt.

Zum Initiieren des Nebelwurfkörpers 2 wird als nächstes ein elektrischer Zündimpuls den Metallbändern des Nebelwurfkörpers 2 zugeführt, wodurch die Ausstoßladung 30 über einen nicht gezeigten elektrischen Anzünder angezündet wird.

Durch Zünden der Ausstoßladung 30 werden fünf Vorgänge ausgelöst:
a) Beim Zünden der Ausstoßladung 30 entstehen Treibgase in der Zündkammer 40, durch die die Tarnkomponente 4 samt der Täuschkomponente 6 aus der Hülse 20 abgeschossen werden. Die verlängerte Hülse 20 wirkt dabei als Führung und dient zugleich der Stabilität der Munition. Beim Abschießen der Tarnkomponente 4 sowie der Täuschkomponente 6 aus der Hülse 20 kommt es nicht zu einer Beschädigung des Zündsystems des Wurfbechers, da einerseits die zwischen dem Wurfbecher und den Komponenten 4, 6 angeordnete Hülse 20 eine Knautschzone bildet und andererseits die große Länge der Hülse 20 eine Verringerung des Rückstoßes bewirkt.
b) Die beim Zünden der Ausstoßladung 30 freigesetzten Treibgase können sich außerdem von der Zündkammer 40 durch den Kanal 50 in den Entlastungsraum 60 ausbreiten, was zur Folge hat, daß die Täusch-komponente 6 beschleunigt und die Tarnkomponente 4 gleichzeitig verzögert wird, was schließlich zu einer Trennung der beiden Komponenten beim Abschuß führt.
c) Besagte Treibgase initiieren auch einen nicht gezeigten, mechanischen oder pyrotechnischen Anzünder, um die Trennladung 70 zu zünden. Sobald die Trennladung 70 ihrerseits gezündet wird, steigt der Druck in der Zündkammer 80 so an, daß die Täuschkomponente 6 nochmals relativ zur Tarnkomponente 4 beschleunigt wird.
d) Ferner zündet die gezündete Ausstoßladung 30 ein nicht gezeigtes, erstes, genau bemessenes Verzögerungsstück an, das zu einer nicht gezeigten, ersten Anzündzerlegerladung in der Tarnkomponente 4 führt.
e) Schließlich wird durch das Zünden der Ausstoßladung 30 auch ein nicht gezeigtes, zweites, genau bemessenes Verzögerungsstück, das zu einer nicht gezeigten, zweiten Anzündzerlegerladung in der Täuschkomponente 6 führt, gezündet.

Die Täuschkomponente 6 verläßt die Hülse 20 somit nach dem Zünden der Ausstoßladung 30 getrennt von und relativ beschleunigt zu der Tarnkomponente 4, so daß die ballistische Bahn 204 der Tarnkomponente 4 von der ballistischen Bahn 206 der Täuschkomponente 6 verschieden verläuft.

Die Hülse 20 selbst und der Kontaktkopf 10 verlassen hingegen nach Abschuß der beiden Komponenten 4, 6 den Abschußort 200 nicht und verbleiben im Wurfbecher.

Der Unterschied zwischen den beiden ballistischen Bahnen 204, 206 ist dabei abhängig von der aerodynamischen Gestaltung der Komponenten 4, 6, der Dimensionierung sowie Plazierung des Zündraums 40, des Kanals 50 sowie des Entlastungsraums 60 und der Trennladung 70.
Es hat sich für einen 7,6 cm infrarotdeckenden Nebelwurfkörper als besonders bevorzugt erwiesen, wenn der Zündraum 40 zwischen der Ausstoßladung 30 und der Tarnkomponente 4 eine axiale Höhe von ungefähr 10 mm, der axial verlaufende, mittig über der Ausstoßladung 30 angeordnete Kanal 50 einen Mindestdurchmesser von 5 mm - 10 mm und der Entlastungsraum 60 eine axiale Höhe von vorzugsweise 5 mm aufweist.

Sobald die zweite Anzündzerlegerladung über das zweite Verzögerungsstück gezündet wird, entsteht der Spontannebel 216. Zeitlich verzögert dazu entsteht der Dauernebel 214 nach Zündung der ersten Anzündzerlegerladung über das erste Verzögerungsstück. Die beiden Verzögerungsstücke sind dabei, bei Kenntnis der ballistischen Bahnen 204, 206, so dimensioniert, daß die Täuschkomponente 6 vor der Tarnkomponente 4 gezündet wird und die Tarnkomponente 4 unter dem Zerlegungspunkt der Täuschkomponente 6 zum Liegen kommt sowie dort ihre Wirkung entfaltet, um vom Boden aus für einen länger anhaltenden Nebel durch Nachnähern zu sorgen und somit eine Kollokation des Spontannebels 216 des Dauernebels 214 zu ermöglichen. Beim Auftreffen der Tarnkomponente 4 auf den Boden können sich die die Tarnladung 4 bildenden Preßlinge verteilen, wodurch eine Vergrößerung des Dauernebelbereichs 214 beim Abbrennen derselben herbeigeführt wird.

Vor dem Wiederladen des Wurfbechers muß lediglich der Sekundär-Wurfbecher, der sich aus dem Kontaktkopf 10 und der Hülse 20 zusammensetzt, entfernt werden, was problemlos möglich ist und einen sauberen und nicht beschädigten Wurfbecher hinterläßt.

Die gegenwärtige Erfindung weist folgende Vorteile auf:
i) Der Nebelwurfkörper muß nur im Bereich der Mundöffnung des Sekundär-Wurfbechers und im Bereich der Kontaktringe desselben abgedichtet werden.
ii) Eine Verschmutzung sowie Beschädigung des eigentlichen Wurfbechers wird vermieden, was die Anzahl der Störungen und/oder Unfälle beim Zünden des Nebelwurfkörpers reduziert.
iii) Die Stabilität der Munition ist durch die Hülse des Sekundär-Wurfbechers gewährleistet, selbst wenn durch neuartige Munition ein Überstand über einen üblichen Wurfbecher entsteht.
iv) Durch die längere Führung der Hülse sind die Flugbahnen der Komponenten stabiler.
v) Eine Kollokation von Spontannebel und Dauernebel kann selbst beim Einsatz kleinkalibriger Munition erzielt werden.

Die beiden Komponenten oder Module des erfindungsgemäßen Nebelwurfkörpers können jeweils so zusammengesetzt sein, daß sie nach Zündung zu visuellem oder infrarot-deckendem und/oder radar-wirksamen Nebel führen, wobei jede denkbare Kombination möglich ist.

## Patentansprüche

1. Nebelwurfkörper mit
einer rasch brennenden, einen Spontannebel erzeugenden Täuschkomponente (6) und einer langsam brennenden, einen Dauernebel erzeugenden Tarnkomponente (4), die aus dem Nebelwurfkörper abgeschossen werden können;
einer Ausstoßladung (30); und
einem Zündsystem zum Anzünden der Ausstoßladung (30), der Tarnkomponente (4) und der Täuschkomponente (6), wobei nach dem Initiieren des Nebelwurfkörpers die Täuschkomponente (6) vor der Tarnkomponente (4) in der Luft zur Wirkung kommt und im Ziel im wesentlichen eine Kollokation des Spontannebels (216) und des Dauernebels (214) stattfindet,
dadurch gekennzeichnet, daß
zwischen der Tarnkomponente (4) und der Täuschkomponente (6) ein Entlastungsraum (60) angeordnet ist, der mit einem an die Ausstoßladung (30) angrenzenden Zündraum (40) über einen ersten Kanal verbunden ist, wobei der Durchmesser dieses ersten Kanals (50) auf das Volumen des Zündraums (40) und des Entlastungsraums (60) so abgestimmt ist, daß der beim Zünden der Ausstoßladung (30) entstehende Druck eine Trennung der Täuschkomponente (6) von der Tarnkomponente (4) bewirkt und die Täuschkomponente (6) relativ zu der Tarnkomponente (4) beschleunigt wird, so daß der Verlauf der ballistischen Bahnen (204, 206) der Täuschkomponente (6) und der Tarnkomponente (4) unterschiedlich ist, wobei bewirkt wird, daß die Täuschkomponente (6) und die Tarnkomponente (4) sich am Zielort nähern; und
das Zündsystem (10, 30, 40, 50, 60, 70, 80, 90) ein erstes Verzögerungsmittel und eine erste Anzündzerlegerladung zum Zünden der Tarnkomponente (4) und ein zweites Verzögerungsmittel und eine zweite Anzündzerlegerladung zum Zünden der Täuschkomponente (6) umfaßt, wobei die beiden Verzögerungsstücke in Funktion der ballistischen Bahnen (204, 206) so dimensioniert sind, daß die Täuschkomponente (6) vor der Tarnkomponente (4) gezündet wird und die Tarnkomponente (4) unter dem Zerlegungspunkt der Täuschkomponente (6) zu liegen kommt, so daß die Kollokation des mittels der Täuschkomponente erzeugten Spontannebels (216) und des mittels der Tarnkomponente (4) erzeugten Tarnnebels (214) ohne mechanische Verbindung der Tarnkomponente (4) und der Täuschkomponente (6) gewährleistet ist.

2. Nebelwurfkörper nach Anspruch 1, dadurch gekennzeichnet, daß zwischen der Tarnkomponente (4) und der Täuschkomponente (6) eine Trennladung (70) bereitgestellt ist, die über das Zündsystem (10, 30, 40, 50, 60, 70, 80, 90) so initiierbar ist, daß sie die Täuschkomponente (6), relativ zu der Tarnkomponente (4), beschleunigt.

3. Nebelwurfkörper nach einem der vorangegangenen Ansprüche, dadurch gekennzeichnet, daß die Tarnkomponente (4) und/oder die Täuschkomponente (6) einen Luftwiderstandsbeiwert aufweist, der dazu führt, daß die Täuschkomponente (6) schneller als die Tarnkomponente (4) nach Abschuß fliegt.

4. Nebelwurfkörper nach Anspruch 3, dadurch gekennzeichnet, daß die Tarnkomponente (4) mit einem Bremsmechanismus, wie ausfahrbare Flügel oder dergleichen, ausgerüstet ist.

5. Nebelwurfkörper nach einem der vorangegangenen Ansprüche, gekennzeichnet durch einen Kontaktkopf (10) und eine mit dem Kontaktkopf (10) verbundene, verlängerte Hülse (20), wobei der Kontaktkopf (10) und die Hülse (20) in einen Wurfbecher einfügbar sind und einen Sekundär-Wurfbecher bilden, aus welchem die Täuschkomponente (6) und die Tarnkomponente. (4) nach Übertragung eines Zündimpulses an den Kontaktkopf (10) verschießbar sind, während der Kontaktkopf (10) und die Hülse (20) im Wurfbecher verbleiben.

6. Nebelwurfkörper nach Anspruch 5, dadurch gekennzeichnet, daß die Hülse (20) an ihrem dem Kontaktkopf (10) gegenüberliegenden Ende im wesentlichen mit der Täuschkomponente (6) abschließt und somit alle notwendigen Komponenten des Nebelwurfkörpers (2) umschließt.

7. Nebelwurfkörper nach einem der vorangegangenen Ansprüche, dadurch gekennzeichnet, daß ein zweiter Kanal (90) mit dem Entlastungsraum (60) verbunden und zumindest teilweise im Bereich der Täuschkomponente (6) angeordnet ist.

8. Nebelwurfkörper nach einem der vorangegangenen Ansprüche, dadurch gekennzeichnet, daß der Kontaktkopf (10) mit einem ersten elektrischen Anzünder, wie eine Zündpille oder dergleichen, zum Anzünden der Ausstoßladung (30) über Kontaktringe oder eine Spule verbunden ist.

9. Nebelwurfkörper nach einem der vorangegangenen Ansprüche, dadurch gekennzeichnet, daß die Munition modular aufgebaut ist, wobei jedes Modul mit dem Zündsystem (10, 30, 40, 50, 60, 70, 80, 90) verbunden ist und ein erstes Modul die Tarnkomponente (4) und ein zweites Modul die Täuschkomponente (6) aufweist.

10. Nebelwurfkörper nach Anspruch 9, dadurch gekennzeichnet, daß in jedem Modul eine Schnittstelle (50), die eine elektrische und/oder pyrotechnische Schnittstelle ist, zum nächsten Modul festgelegt ist.

11. Nebelwurfkörper nach Anspruch 10, dadurch gekennzeichnet, daß eine elektrische Schnittstelle zu zumindest einem zweiten elektrischen Anzünder, wie eine Zündpille oder dergleichen, führt.

12. Nebelwurfkörper nach Anspruch 10 oder 11, dadurch gekennzeichnet, daß eine pyrotechnische Schnittstelle (50) zumindest eine Pyroline, wie eine Lunte oder dergleichen, umfaßt.

13. Nebelwurfkörper nach einem der vorangegangenen Ansprüche, dadurch gekennzeichnet, daß die Täuschkomponente (6) von einer Dose (100) umgeben ist.

14. Nebelwurfkörper nach einem der vorangegangenen Ansprüche, dadurch gekennzeichnet, daß die Tarnkomponente (4) in Form von Preßlingen ausgebildet ist, die sich beim Auftreffen der Tarnkomponente (4) auf einen Boden verteilen.

## Claims

1. A smoke charge comprising a quick-burning decoy component (6) producing spontaneous smoke and a slow-burning camouflage component (4) producing permanent smoke, both adapted to be fired from the smoke charge;
an ejection charge (30); and
an ignition system for igniting the ejection charge (30), the camouflage component (4) and the decoy component (6), wherein after the smoke charge has been primed, the decoy component (6) operates in air before the camouflage component (4) and the spontaneous smoke (216) and the permanent smoke (214) are substantially collocated at the target,
characterised in that
a relief chamber (60) is disposed between the camouflage component (4) and the decoy component (6) and is connected via a first duct to an ignition chamber (40) adjoining the ejection charge (30), the diameter of this first duct (50) being so adapted to the volume of the ignition chamber (40) and the relief chamber (60) that, when the ejection charge (30) is ignited, the resulting pressure separates the decoy component (6) from the camouflage component (4), and accelerates it relatively to the camouflage component (4), so that the decoy component (6) and the camouflage component (4) move along different ballistic paths (204, 106) with the result that the decoy component (6) and the camouflage component (4) approach one another at the target, and
the ignition system (10, 30, 40, 50, 60, 70, 80, 90) comprises a first delay means and a first ignition and disintegration charge for igniting the camouflage component (4) and a second delay means and a second ignition and disintegration charge for igniting the decoy component (6), the two delay members being so dimensioned relatively to the ballistic paths (204, 206) that the decoy component (6) is ignited before the camouflage component (4) and the camouflage component (4) comes to rest below the decoy component (6) disintegration point, so that the spontaneous smoke (216) generated by the decoy component and the camouflage smoke (214) generated by the camouflage component (4) are collocated without mechanically connecting the camouflage component (4) and the decoy component (6).

2. A smoke charge according to claim 1, characterised in that a separating charge (70) is provided between the camouflage component (4) and the decoy component (6) and can be so primed via the ignition system (10, 30, 40, 50, 60, 70, 80, 90) that it accelerates the decoy component (6) relatively to the camouflage component (4).

3. A smoke charge according to any of the preceding claims, characterised in that the camouflage component (4) and/or the decoy component (6) have an air-resistance coefficient such that the decoy component (6) moves faster than the camouflage component (4) after firing.

4. A smoke charge according to claim 3, characterised in that the camouflage component (4) is equipped with a braking mechanism, such as extending wings or the like.

5. A smoke charge according to any of the preceding claims, characterised by a contact head (10) and an elongated sleeve (20) connected to the contact head (10), the contact head (10) and the sleeve (20) being insertable into a launcher cup and forming a secondary launcher cup from which the decoy component (6) and the camouflage component (4) can be fired after transmission of an ignition pulse to the contact head (10), whereas the contact head (10) and the sleeve (20) remain in the launcher cup.

6. A smoke charge according to claim 5, characterised in that the sleeve (20), at its end remote from the contact head (10), is substantially flush with the decoy component (6), and thus encloses all the necessary components of the smoke charge (2).

7. A smoke charge according to any of the preceding claims, characterised in that a second duct (90) is connected to the relief chamber (60) and is at least partly situated in the region of the decoy component (6).

8. A smoke charge according to any of the preceding claims, characterised in that the contact head (10) is connected by contact rings or a coil to a first electric igniter, such as a priming capsule or the like, for igniting the ejection charge (30).

9. A smoke charge according to any of the preceding claims, characterised in that the ammunition is modular in construction, each module being connected to the ignition system (10, 30, 40, 50, 60, 70, 80, 90) and a first module comprising the camouflage component (4) and a second module comprising the decoy component (6).

10. A smoke charge according to claim 9, characterised in that in each module an interface (50), which is an electric and/or pyrotechnic interface, is fixed relatively to the next module.

11. A smoke charge according to claim 10,
characterised in that an electric interface leads to at least one second electric igniter such as a priming capsule or the like.

12. A smoke charge according to claim 10 or 11,
characterised in that a pyrotechnic interface (50) comprises at least one pyroline, such as a fuse or the like.

13. A smoke charge according to any of the preceding claims, characterised in that the decoy component (6) is surrounded by a can (100).

14. A smoke charge according to any of the preceding claims, characterised in that the camouflage component (4) is in the form of mouldings, which spread when the camouflage component lands on the ground.

## Revendications

1. Projectile fumigène avec
une composante formant leurre (6), brûlant rapidement et produisant un nuage de fumée soudain, et une composante formant camouflage (4), brûlant lentement et produisant un nuage de fumée persistant, qui peuvent être tirées depuis le projectile fumigène ;
une charge propulsive (30) ; et
un système d'allumage destiné à allumer la charge propulsive (30), la composante formant camouflage (4) et la composante formant leurre (6), sachant que, après le déclenchement du projectile fumigène, la composante formant leurre (6) entre en action dans l'air avant la composante formant camouflage (4) et qu'une convergence du nuage de fumée soudain (216) et du nuage de fumée persistant (214) a lieu approximativement au niveau de la cible,
caractérisé en ce que
entre la composante formant camouflage (4) et la composante formant leurre (6), est agencée une chambre de décharge (60) qui est reliée par l'intermédiaire d'un premier canal (50) à une chambre d'allumage (40) contiguë à la charge propulsive (30), sachant que le diamètre de ce premier canal (50) est adapté au volume de la chambre d'allumage (40) et de la chambre de décharge (60) de telle sorte que la pression apparaissant lors de l'allumage de la charge propulsive (30) provoque une séparation de la composante formant leurre (6) de la composante formant camouflage (4) et une accélération de la composante formant leurre (6) par rapport à la composante formant camouflage (4) de telle sorte que les trajectoires balistiques (204, 206) de la composante formant leurre (6) et de la composante formant camouflage (4) sont différentes, la composante formant leurre (6) et la composante formant camouflage (4) se rapprochant l'une de l'autre au niveau de la cible ; et
le système d'allumage (10, 30, 40, 50, 60, 70, 80, 90) comprend un premier moyen de retardement ainsi qu'une première charge de décomposition à allumage destinés à l'allumage de la composante formant camouflage (4) et un second moyen de retardement ainsi qu'une seconde charge de décomposition à allumage destinés à l'allumage de la composante formant leurre (6), sachant que les deux éléments de retardement sont dimensionnés en fonction des trajectoires balistiques (204, 206) de telle sorte que la composante formant leurre (6) est allumée avant la composante formant camouflage (4) et que la composante formant camouflage (4) vient se poser en dessous du point de décomposition de la composante formant leurre (6) de telle sorte que la convergence du nuage de fumée soudain (216) produit au moyen de la composante formant leurre (6) et du nuage de fumée de camouflage (214) produit au moyen de la composante formant camouflage (4) est garantie sans liaison mécanique de la composante formant camouflage (4) avec la composante formant leurre (6).

2. Projectile fumigène selon la revendication 1, caractérisé en ce que, entre la composante formant camouflage (4) et la composante formant leurre (6) est prévue une charge séparatrice (70) qui peut être déclenchée par l'intermédiaire du système d'allumage (10, 30, 40, 50, 60, 70, 80, 90) de telle sorte que la composante formant leurre (6) est accélérée par rapport à la composante formant camouflage (4).

3. Projectile fumigène selon l'une des revendications précédentes, caractérisé en ce que la composante formant camouflage (4) et/ou la composante formant leurre (6) a un coefficient de traînée qui fait que la composante formant leurre (6) vole plus vite après le tir que la composante formant camouflage (4).

4. Projectile fumigène selon la revendication 3, caractérisé en ce que la composante formant camouflage (4) est équipée d'un mécanisme de freinage, tel que des ailes déployables ou analogues.

5. Projectile fumigène selon l'une des revendications précédentes, caractérisé par une tête de contact (10) et par une douille (20) prolongée et liée à la tête de contact (10), sachant que la tête de contact (10) et la douille (20) peuvent être introduites dans un tube de lancement et forment un tube de lancement secondaire à partir duquel la composante formant leurre (6) et la composante formant camouflage (4) peuvent être tirées après transmission d'une impulsion d'allumage à la tête de contact (10) tandis que la tête de contact (10) et la douille (20) restent dans le tube de lancement.

6. Projectile fumigène selon la revendication 5, caractérisé en ce que la douille (20) se termine à son extrémité opposée à la tête de contact (10) approximativement avec la composante formant leurre (6) et qu'elle entoure ainsi toutes les composantes nécessaires du projectile fumigène (2).

7. Projectile fumigène selon l'une des revendications précédentes, caractérisé en ce qu'un second canal (90) est relié à la chambre de décharge (60) et qu'il est agencé au moins en partie dans la zone de la composante formant leurre (6).

8. Projectile fumigène selon l'une des revendications précédentes, caractérisé en ce que la tête de contact (10) est reliée à un premier allumeur électrique, tel qu'une amorce ou analogue, pour l'allumage de la charge propulsive (30) par l'intermédiaire d'anneaux de contact ou d'une bobine.

9. Projectile fumigène selon l'une des revendications précédentes, caractérisé en ce que la munition est construite de façon modulaire, sachant que chaque module est relié au système d'allumage (10, 30, 40, 50, 60, 70, 80, 90) et qu'un premier module comporte la composante formant camouflage (4) et un second module la composante formant leurre (6).

10. Projectile fumigène selon la revendication 9, caractérisé en ce que, dans chaque module, une interface (50), qui est une interface électrique et/ou pyrotechnique, est liée au module suivant.

11. Projectile fumigène selon la revendication 10, caractérisé en ce qu'une interface électrique conduit au moins à un second allumeur électrique, tel qu'une amorce ou analogue.

12. Projectile fumigène selon la revendication 10 ou 11, caractérisé en ce qu'une interface (50) pyrotechnique comporte au moins une ligne pyrotechnique, telle qu'une mèche ou analogue.

13. Projectile fumigène selon l'une des revendications précédentes, caractérisé en ce que la composante formant leurre (6) est entourée par un étui (100).

14. Projectile fumigène selon l'une des revendications précédentes, caractérisé en ce que la composante formant camouflage (4) est construite sous forme de comprimés qui se dispersent sur le sol lorsque la composante formant camouflage (4) arrivent sur celui-ci.
